# EUROPÄISCHE PATENTSCHRIFT

(11) **EP 0 368 968 B1**
(45) Veröffentlichungstag und Bekanntmachung des Hinweises auf die Patenterteilung: **29.07.1992**
(21) Anmeldenummer: 89905641.0
(22) Anmeldetag: 25.05.1989
(51) Int. Cl.: B43K 9/00

(54) **KAPPE FÜR SCHREIBGERÄTE**
CAP FOR WRITING INSTRUMENTS
CAPUCHON POUR INSTRUMENTS D'ECRITURE

(30) Priorität: 31.05.1988 DE 3818473
(43) Veröffentlichungstag der Anmeldung: 23.05.1990
(73) Patentinhaber: J.S. STAEDTLER GMBH & CO, D-90427 Nürnberg (DE)
(72) Erfinder: HEGER, Friedrich, D-8501 Feucht (DE)
(86) Internationale Anmeldenummer: DE8900329
(87) Internationale Veröffentlichungsnummer: WO8911978

(56) Entgegenhaltungen:
- EP-A- 0 204 252
- DE-C- 3 728 896
- GB-A- 339 628
- GB-A- 2 174 374

## Beschreibung

Die Erfindung betrifft eine Kappe für Schreibgeräte, insbesondere für Kugelschreiber, aber auch für andere Schreib- Zeichen- oder Malgeräte, wobei die Kappe mindestens einen die Stirnseite durchdringenden Luftkanal aufweist.

Derartige Kappen sind aus EP-A- 204 252 bekannt. Diese bekannten Kappen bestehen aber stets aus mehreren eingesetzten und/oder axial gegeneinander beweglichen Teilen und sind daher stets teuer und meist kompliziert herstellbar.

Darüberhinaus gewährleisten diese bekannten Kappen keine sichere, ständig vorhandene Luftzirkulation, wenn die Kappe vom Schreib-, Zeichen- oder Malgerät getrennt wird. Insbesondere durch die axial bewegliche Innendichtung kann und soll der Luftkanal in der Stirnwand verschlossen werden.

Aufgabe der Erfindung ist es daher, eine einfache und preiswert herstellbare Kappe für Schreibgeräte aller Art zu schaffen, die sowohl vor Verschmutzung der Kleidung, als auch vor Beschädigung der Schreibspitze sicher schützt und die dennoch durchgehende Luftzirkulation ermöglicht, wenn sie nicht mit dem Schreibgerät verbunden ist.

Diese Aufgabe wird mit den im Anspruch 1 umfaßten Merkmalen gelöst.

Vorteilhafte Ausgestaltungen und Weiterbildungen sind in den ergänzenden Ansprüchen dargestellt.

Anhand einiger beispielhafter Darstellungen wird die Erfindung mit Hilfe der Abbildungen näher erläutert. Hierbei zeigt :
Fig. 1 eine erste Ausführungsform in teilweise gem. der Linie A-A in Fig. 3 geschnittener Darstellung,
Fig. 2 eine Seitenansicht der Kappe gem. Fig. 1,
Fig. 3 eine Draufsicht der Kappe gem. Fig. 1 und 2,
Fig. 4 eine zweite Ausführungsform in Schnittdarstellung gemäß der Linie B-B in Fig. 6,
Fig. 5 eine Seitenansicht der Kappe gem. Fig. 4,
Fig. 6 eine Draufsicht der Kappe gem. Fig. 4 und 5 und
Fig. 7 eine dritte Variante mit integrierter Innendichtung in Schnittdarstellung.

Die in den Figuren 1 bis 3 dargestellte Kappe 1 ist insgesamt einstückig ausgebildet und weist einem angeformten Klipp 10 auf. Die geschlossene Stirnseite 2 ist mit zwei halbrunden, die Stirnwand 3 durchbrechenden, axial verlaufenden Abschnitten 4′ eines durchgehenden Luftkanals 4, versehen. Hierbei bildet sich gleichzeitig eine von Stegen 6 gehaltene Scheibe 5′ als von innen wirkende Prallwand 5. Über radiale Öffnungen 4′′′ und einen weiteren axialen Abschnitt 4˝ wird der Luftkanal 4 durchgehend und mündet in den Innenraum 7 der Kappe 1.
Eine als quer verlaufende Prallwand 5 dienende ringförmig umlaufende Stufe 5˝ bewirkt hierbei eine Umlenkung des Luftstroms sowie einen sicheren Schrutz der - hier eine Schreibkugel 12 enthaltenden - Schreibspitze 11 vor Beschädigung durch axial in die Kappe 1 eindringenden Fremdkörpern.

Außerdem wird dadurch verhindert, daß z. B. Stoffteile eines Kleidungsstückes weit in die Kappe eindringen und mit der Schreibspitze 11 bzw. der Schreibkugel 12 in Kontakt kommen können und verschmutzen.
Mittels eines an der Kappenwand 8 angeformten Ringwulstes 15 sind der Shaft 14 des Schreibgerätes und die Kappe 1 formschlüssig oder reibschlüssig fest, aber axial lösbar, miteinander verbunden.
Die im wesentlichen axial und radial versetzten axialen Abschnitte 4′ und 4˝ des Luftkanals 4 und die axial angrenzenden, als Prallwände 5 dienenden Stufen 5˝ und/oder Scheiben 5′ sind in vorteilhafter Weise derart gestaltet, daß sie im wesentlichen jeweils gleichen oder annähernd gleichen Querschnitt aufweisen. Dies erleichtert bzw. ermöglicht die in axialer Richtung erfolgende Entformung der in der Regel aus thermoplastischen Kunststoff im Spritzgießverfahren hergestellten Kappen.
Zur Befestigung bzw. Sicherung der als Prallwände 5 dienenden Scheiben 5′ sind diese über radial und ggf. auch axial verlaufende Stege 6 mit der Stirnwand 3 und/oder der Kappenwand 8 verbunden.

Bei der Ausführung nach den Figuren 4 bis 6 durchdringt ein erster koaxial zum Innenraum 7 der Kappe 1′ angeordneter, axial verlaufender Abschnitt 4′ eines Luftkanals 4, die Stirnwand 3 von der Stirnseite 2 her.
Über radiale Öffnungen 4′′′ und weitere axiale Abschnitte 4˝ entsteht hierbei ein durchgehender Luftkanal 4. Die einen Klipp 10 aufweisende Kappe 1′ ist auf den Shaft 14 eines ebenfalls mit einer Schreibkugel 12 versehenen Schreibgerätes aufgesteckt. Zur axialen Abdeckung der Schreibspitze 11 dient hierbei eine als Prallwand 5 gestaltete runde Scheibe 5′, die praktisch gleichen Querschnitt bzw. gleichen Durchmesser aufweist, wie der axial anschließende Abschnitt 4′ des Luftkanals 4. Diese Scheibe 5′ ist durch Stege 6 mit der Kappenwand 8 bzw. mit der Stirnwand 3 fest verbunden bzw. an diese einstrückig angeformt. Die Anzahl der Stege 6 kann beliebig gewählt werden. Vorteilhaft und ausreichend sind beispielsweise zwei, drei oder auch vier Stege.

Gemäß Figure 7 ist die, im Prinzip wie in Fig. 4 bis 6 gezeigt und beschriebene, Kappe 1˝ einem Schreib-, Zeichen- oder Malgerät mit einer Dochtspitze 13 zugeordnet und mit einer zusätzlichen Dichtung 9 versehen. Dadurch werden die Dochtspitze 13 und eventuell im Bereich der Schreibspitze 11˝ vorhandene Luftöffnungen des Schreibgerätes in Verschlußposition, d. h., bei auf den Schaft 14 aufgeschobener und mit dem Ringwulst 15 formschlüssig gehaltener Montageposition, luftdicht abgeschlossen.
Andererseits kann aber bei gelöster Kappe 1˝ bzw. auch bereits beim Lösen der Kappe Außenluft über die Abschnitte 4′, 4′′′ und 4˝ in den Innenraum 7 eintreten.
Die Dichtung 9 ist hier topfförming gestaltet und an die Prallwand 5 bzw. an die durch Stege 6 gehaltene Scheibe 5′ einstückig angeformt. Alternativ kann aber auch jede andere Dichtungsform und -art gewählt werden. So kann z. B. auch ein Schaum- bzw. Moosgummikissen oder eine Silikon-Auf- oder -Einlage als Dichtung 9 in Betracht kommen.
Besonders bei dieser Ausführung nach Fig. 7 ergibt sich neben den aufgabengemäßen Wirkungen ergänzend der Vorteil, daß auch bei dichtend wirkenden Kappen und ähnlichen Verschlüssen sowohl beim Aufstecken auf das Schreib-, Zeichen- oder Malgerät, als auch beim Lösen von diesem, keinerlei Kompressionsbildung einerseits oder Unterdruckbildung zum anderen, entsteht und daß auch dadurch die Auslauffestigkeit derartiger Schreibgeräte zusätzlich erhöht wird.

Die Ermöglichung einer axial von innen und von außen durchgehenden Luftzirkulation durch die Kappe 1, 1′, 1˝, wenn diese nicht mit dem Schreib-, Zeichen- oder Malgerät verbunden ist, soll insbondere der Sicherheit von Kindern oder sonstigen Personen dienen, um bei eventuellem Verschlucken einer derartigen Kappe die Erstickungsgefahr zu verringern.
Unter diesem Aspekt ist zudem besonders darauf zu achten, daß der Querschnitt des Luftkanales 4 bzw. dessen Kleinster Abschnitt 4′, 4˝, 4′′′, mindestens 5 bis 15 mm², vorzugsweise 7 bis 10 mm², beträgt, damit stets ausreichend viel Luft hindurchströmen kann.

Die sichere Verbindung zwischen Shaft 14 und Kappe 1˝ wird bei diesen Variantenmittels einer Ringnut 16 im Shaft 14 und einem Ringwulst 15 an der Kappe 1˝ erzielt.

Neben dem Schutz der Schreibspitze 11,11′ bietet die vertieft liegende Scheibe 5′ auch die Möglichkeit, der geschützten Anordnung einer Produkt-, Firmenoder sonstigen Kennzeichnung in vorteilhafter Weise. Eine Verwischen oder Beschädigen einer dort angebrachten Markierung ist praktish nicht möglich.

## Patentansprüche

1. Kappe (1,1′,1˝) Schreibgeräte, insbondere für Kugelschreiber, mit mindestens einem die Stirnseite (2) durchringenden Luftkanal (4), wobei der Luftkanal (4) axial und radial verlaufend gestaltet ist und sich ausschließlich im Bereich der sonst geschlossenen Stirnseite (2) befindet, und wobei die axial verlaufenden Abschnitte (4′) des Luftkanals (4) durch mindestens eine quer verlaufende Prallwand (5) bzw. durch mindestens eine Stufe (5˝) oder Scheibe (5′) begrenzt und über mindestens eine radiale Öffnung (4′′′) mit weiteren, versetzt angeordneten axialen Abschnitten (4′′′) oder mit dem Innenraum (7) der Kappe (1, 1′, 1˝) zur Bildung durchgehender Luftkanäle (4) verbunden sind, dadurch gekennzeichnet daß die Kappenwand (8), die Stirnwand (3) und die Prallwand (5) bzw. die Stufe(n) (5˝) oder die Sheibe(n) (5′) einstückig miteinander ausgebildet sind.

2. Kappe nach Anspruch 1, dadurch gekennzeichnet, daß die als Prallwand (5) dienende(n) Scheibe(n) (5′) und/oder Stufe(n) (5˝) gegenüber der Stirnwand (3) axial versetzt angeordnet ist bzw. sind.

3. Kappe nach Anspruch 1 oder 2, dadurch gekennzeichnet, daß die Prallwand (5) im wesentlichen den Querschnitt des axial angrenzenden Abschnittes (4′, 4˝) des Luftkanals (4) aufweist und praktisch dessen axiale Verlängerung bildet.

4. Kappe nach einem der vorhergehenden Ansprüche, dadurch gekennzeichnet, daß die Prallwand (5) durch Stege (6) mit der Stirnwand (3) oder mit der Kappenwand (8) verbunden ist.

5. Kappe nach einem der vorhergehenden. Ansprüche, dadurch gekennzeichnet, daß der Prallwand (5) eine Dichtung (9) zugeordnet ist.

6. Kappe nach einem der vorhergehender Ansprüche, dadurch gekennzeichnet, daß der Luftkanal (4) durchgehend Mindestens 5 bis 15, vorzugsweise 7 bis 10 m m² Querschnitts-bzw. Durchgangsgröße aufweist.

## Claims

1. Cap (1, 1′, 1˝) for writing instruments, especially for ball-point pens, with at least one air channel (4) penetrating the end face (2), wherein the air channel (4) is constructed to extend axially and radially and is disposed exclusively in the region of the otherwise closed end face (2), and wherein the axially extending portions (4′) of the air channel (4) are bounded by at least one transversely extending impact wall (5) or by at least one step (5˝) or disc (5′) and are connected by at least one radial opening (4′′′) with further axial portions (4˝) arranged offset or with the interior space (7) of the cap (1, 1′, 1˝) for the formation of through air channels (4), characterised thereby that the cap wall (8), end wall (3) and the impact wall (5) or the step(s) (5˝) or the disc(s) (5′) are constructed integrally with one another.

2. Cap according to claim 1, characterised thereby that the disc(s) (5′) and/or step(s) (5˝) serving as impact wall (5) is or are arranged axially offset relative to the end wall (3).

3. Cap according to claim 1 or 2, characterised thereby that the impact wall (5) has substantially the cross-section of the axially adjoining portion (4′4˝) of the air channel (4) and practically forms the axial prolongation thereof.

4. Cap according to one of the preceding claims, characterised thereby that the impact wall (5) is connected by webs (6) with the end wall (3) or with the cap wall (8).

5. Cap according to one of the preceding claims, characterised thereby that a seal (9) is associated with the impact wall (5).

6. Cap according to one of the preceding claims, characterised thereby that the air channel (4) has a continuous cross-sectional or passage size of at least 5 to 15, preferably 7 to 10, square millimetres.

## Revendications

1. Capuchon (1, 1′, 1˝) pour instruments d'écriture, en particulier pour stylos à bille, comportant au moins un canal d'air (4) traversant le bout ou côté d'extrémité (2), capuchon sur lequel le canal d'air (4) est conformé pour s'étendre axialement et radialement et se trouve exclusivement dans la zone du côté d'extrémité (2), lequel est fermé par ailleurs, et sur lequel les segments orientés axialement (4′) du canal d'air (4) sont délimités par au moins une paroi de rebondissement (5) s'étendant transversalement, ou par au moins un gradin (5˝) ou un disque (5′), et sont reliés à travers au moins un orifice radial (4′′′) à d'autres segments axiaux (4˝), disposés décalés, ou au volume intérieur (7) du capuchon (1, 1′, 1˝) pour la formation de canaux d'air (4) traversants, caractérisé en ce que la paroi latérale (8) du capuchon, la paroi d'extrémité (3) et la paroi de rebondissement (5), ou le ou les gradins (5˝), ou bien le ou les disques (5′), sont réalisés d'un seul tenant.

2. Capuchon selon la revendication 1, caractérisé en ce que le ou les disques (5′) et/ou le ou les gradins (5˝), servant de paroi de rebondissement (5), est ou sont disposé(s) avec un décalage axial par rapport à la paroi d'extrémité (3).

3. Capuchon selon la revendication 1 ou 2, caractérisé en ce que la paroi de rebondissement (5) présente essentiellement la même section droite que le segment axialement voisin (4′, 4˝) du canal d'air (4) et forme pratiquement son prolongement axial.

4. Capuchon selon une des revendications précédentes, caractérisé en ce que la paroi de rebondissement (5) est reliée par des barrettes ou entretoises (6) à la paroi d'extrémité (3) ou à la paroi latérale (8) du capuchon.

5. Capuchon selon une des revendications précédentes, caractérisé en ce qu'un élément d'étanchéité (9) est coordonné à la paroi de rebondissement (5).

6. Capuchon selon une des revendications précédentes, caractérisé en ce que le canal d'air (4) présente, sur toute son étendue, une aire de section ou de passage d'au moins 5 à 15 mm², de préférence de 7 à 10 mm².
